# EUROPÄISCHE PATENTSCHRIFT

(11) **EP 0 512 273 B1**
(45) Veröffentlichungstag und Bekanntmachung des Hinweises auf die Patenterteilung: **25.10.1995**
(21) Anmeldenummer: 92106108.1
(22) Anmeldetag: 09.04.1992
(51) Int. Cl.: B25B 15/00

(54) **Schlitz-Schraubendreher**
Slot screwdriver
Tournevis pour fentes

(30) Priorität: 02.05.1991 DE 9105418 U
(43) Veröffentlichungstag der Anmeldung: 11.11.1992
(73) Patentinhaber: WERA WERK HERMANN WERNER GmbH & CO., 42349 Wuppertal (DE)
(72) Erfinder: Strauch, Martin, W-5600 Wuppertal 12 (DE)
(74) Vertreter: Rieder, Hans-Joachim, Dr.

(56) Entgegenhaltungen:
- DE-A- 3 206 494
- DE-B- 1 272 847
- DE-U- 8 519 877
- US-A- 4 016 912
- US-A- 4 625 598

## Beschreibung

Die Erfindung bezieht sich auf einen Schlitz-Schraubendreher mit ballig gestalteten Breitseitenflächen der Klinge am Arbeitsende gemäß Gattungsbegriff des Anspruches 1.

Ein derartiger Schraubendreher ist aus dem US-Patent 265 598 her bekannt. Dort ist die Breitseitenfläche dadurch ballig gestaltet, daß Flächenabschnitte Konvexbögen ausbilden. Diese gekrümmten Flächenabschnitte werden von Teilen von Mantelflächen von Kreiszylindern gebildet, deren Achsen parallel zur Schraubendreherachse verlaufen. Die Breitseitenflächen weisen demzufolge Flächenabschnitte auf, die in Umfangsrichtung, also in einer Richtung quer zur Achse, gekrümmt sind. Die von den Querseitenflächen ausgehenden Konvexbögen gehen in der Mitte in einen ebenen Bereich über, so daß insgesamt eine etwa rautenförmige Querschnittsfläche erreicht wird. Der größte Durchmesser liegt in der Quermittelebene. Diese Geometrie bewirkt eine Verlagerung der Angriffspunkte der Breitseitenfläche der Klinge mit steigendem, aufgewandtem Drehmoment, weg von der Quermittelebene der Klinge, hin zu den Endbereichen. Nachteilig an dieser Ausgestaltung ist jedoch, daß die mit zunehmendem Drehmoment sich vergrößernde Angriffsfläche zwischen Klinge und Schraubendreherschlitz vom Mittelpunkt der Klinge ausgeht.

Der Erfindung liegt die Aufgabe zugrunde, einen gattungsgemäßen Schraubendreher in herstellungstechnisch einfacher Weise so auszugestalten, daß einhergehend mit dem Einwirken eines Drehmomentes sich die Anlagefläche zwischen dem Arbeitsende der Klinge und dem Schraubenschlitz vergrößert, so daß eine Verbesserung der Drehmomentübertragung erzielt wird.

Gelöst wird die Aufgabe durch die im Anspruch 1 angegebene Erfindung.

Die Unteransprüche stellen vorteilhafte Weiterbildungen der Erfindung dar.

Zufolge der erfindungsgemäßen Ausgestaltung liegen die Berührungsflächen der Breitseitenfläche der Klinge auch bei Einbringung eines geringen Drehmomentes jenseits der Quermittelebene. Wird die Drehmomentbeaufschlagung gesteigert, so breitet sich die Berührungsfläche zwischen Arbeitsende und Schraube, ausgehend vom Konvexbogenkrümmungsscheitel sowohl in Richtung der Querseitenfläche als auch in Richtung der Quermittelebene der Klinge aus. Der Krümmungsradius der gebogenen Flächen ist geringer als der eines einzigen Konvexbogens, wie es beispielsweise aus der DIN 52 64 her bekannt ist. Beim Ansetzen des Schraubendrehers bzw. nach Eintritt des Arbeitsendes in den Schraubendreherschlitz wird zuerst eine linienförmige Berührung zwischen den diagonal gegenüberliegenden Konvexbögen und dem Schraubenschlitz erzielt.

Mit Zunahme des Drehmoments unter Berücksichtigung der elastischen Verformbarkeit des Schraubenkopfes verändert sich diese linienförmige Anlage in eine sich ständig vergrößernde Anlagefläche, so daß in Abhängigkeit von der Größe des Arbeitsendes und der Schraube optimale Kräfte übertragbar sind. Einhergehend mit der sich mit dem Drehmoment vergrößernden Anlagefläche zwischen Schraubenschlitzwandung und Konvexbögen wird auch dem Abgleiteffekt entgegengewirkt, nämlich daß die Klinge aus dem Schraubenschlitz herauswandert bzw. "herausspringt". Auch wenn zwischen der Breite der Klinge am Arbeitsende und der Breite des Schraubenschlitzes größere Toleranzen vorliegen sollten, erhält man optimal große Mitnahmeflächen, die eine gute Drehmitnahme der Schraube garantieren. Stets führen die sich diagonal gegenüberliegenden Konvexbögen zu einem Eindringen in das Material der Schraube. Eine Variante zeichnet sich dadurch aus, daß die beiden Konvexbögen sich in einem auf der Quermittelebene liegenden Zwickel treffen. Der entsprechende Zwickelwinkel liegt nahe unterhalb von 180 Grad. Dabei befindet sich das Zentrum jedes Konvexbogens auf der Mittelsenkrechten einer die Endpunkte des Konvexbogens verbindenden Gerade. Durch vier solcher vorhandenen Geraden wird ein Rhombus gebildet, dessen Rhombusflächen überhöht sind durch die Konvexbögen. Das Zentrum jedes Konvexbogens liegt auf dem Abschnitt der Mittelsenkrechten vor dem Schnittpunkt dieser mit der Quermittelebene der Klinge. Ein weiteres vorteilhaftes Merkmal ist darin zu sehen, daß die Schraubendreherspitze abgeflacht ist mit konisch zulaufenden Seitenflächen, die über etwa dreieckförmige Aussparungen ein parallel gestaltetes Arbeitsende formen mit an dessen Breitseitenflächen vorgesehenen Konvexbögen. Der durch die Aussparungen erzielte Freiraum kann in vorteilhafter Weise dazu genutzt werden, die Konvexflächen mit einer Diamant-Partikelbeschichtung zu versehen. Zusätzlich zu der Verformung des Schraubenkopfes bei größer werdendem Drehmoment graben sich die entsprechenden Partikel dieser Diamant-Beschichtung auch in das Material der Schraubenschlitzwandung ein unter Erzielung einer besonders guten Haftung zwischen Arbeitsende und Schraubenschlitz. In gewisser Hinsicht bewirken die Konvexbögen ein kontinuierliches Hineinrollen der Diamant-Partikelbeschichtung in die Schlitzwandung, so daß kein Abtrageffekt an dieser auftritt. Zwecks Erzielung einer Diamant-Beschichtung können zunächst die Arbeitsflächen eine metallische Abdeckung aus einer harten Grundschicht, z. B. Nickel mit einer Dicke im Bereich von 15µm erhalten.Eine solche im Wege der Galvanisierung aufgetragene Nickelschicht führt unter Berücksichtigung der Härte von Nickel zu einer gewissen Verschleißminderung bei der Drehmomentübertragung und zu einem Oberflächenschutz insbesondere gegen Korrosion. Diese relativ harte Nickelschicht dient zur lediglichen Oberflächenanlage der Diamant-Partikel, die zusammen mit einer ebenfalls galvanisch aufgebrachten Einfassungsschicht die Festlegung der Diamant-Partikeln bewirken. Die Diamant-Partikelbeschichtung an dem Arbeitsende führt dazu, daß der Auswurfeffekt des Arbeitsendes aus einem Schraubenschlitz in großem Umfang gemindert ist. Zusätzlich erhöht diese Diamant-Partikelbeschichtung die Haltbarkeit des Arbeitendes des Schlitz-Schraubendrehers. Eine weitere Version zeichnet sich dadurch aus, daß jeweils auf einer Klingenbreitseite angeordnete Konvexbögen durch ein zwischen ihnen liegendes Tal verbunden sind, welches eine größere Länge als diejenige eines Konvexbogens besitzt. Daher befinden sich die am Schraubenschlitz angreifenden Angriffsflächen gegenüber der ersten Version weiter entfernt von der Schraubendreher-Längsachse, so daß im Verhältnis zur Größe des Schraubendrehers eine optimale Kraftübertragung erzielt wird. Dies gilt auch dann, wenn ein im Bereich der Toleranzen auftretendes Spiel zwischen Schraubendreherklinge und Schraubenschlitz vorliegen sollte. Im Detail sieht diese abgeänderte Ausgestaltung so aus, daß das Tal eine mehrfache Länge eines Konvexbogens besitzt. Beispielsweise ist ein Verhältnis zwischen Tal und Konvexbogen von 6:1 wählbar. Zwecks Vermeidung einer Kerbwirkung unter Erhöhung der Stabilität der Schraubendreherklinge läuft das mittenseitige Ende des Konvexbogens über einen Konkavbogen tangential in den ebenflächigen Grund des Tales ein. Es ist ferner vorgesehen, daß die Breite des Querschnittes der Klinge im Bereich des Tales oder des Zwickels etwa 8% kleiner ist als im Bereich der Konvexbogen-Krümmungsscheitel. Die entsprechende geringe Schwächung erweist sich im Hinblick auf die Kraftübertragung als unbedeutend. Günstig ist diese derartige Dimensionierung für eine etwaig vorzusehende Diamant-Partikelbeschichtung.

Nachstehend werden zwei Ausführungsbeispiele der Erfindung anhand der Zeichnungen erläutert. Es zeigt:
- Fig. 1: eine Ansicht eines Schraubendrehers, betreffend die erste Ausführungsform,
- Fig. 2: in vergrößertem Maßstab einen durch den Schraubenschlitz gehenden Längsschnitt der Schraube mit in den Schraubenschlitz eingetretenem Arbeitsende der Klinge des Schraubendrehers,
- Fig. 3: den Schnitt nach der Linie III-III in Fig. 2,
- Fig. 4: ebenfalls in vergrößertem Maßstab einen Längsschnitt durch die Klinge im Bereich des Arbeitsendes,
- Fig. 5: in stark vergrößerter Darstellung den Querschnitt durch das Arbeitsende,
- Fig. 6: in weiterhin vergrößerter Darstellung einen Ausschnitt VI der Fig. 5,
- Fig. 7: in stark vergrößerter Darstellung einen Querschnitt durch die Schraubendreherklinge gemäß der zweiten Ausführungsform, wobei die Breite der Klinge der Schlitzbreite der Schraube entspricht und
- Fig. 8: eine der Fig. 7 entsprechende Darstellung, wobei jedoch aufgrund größerer Toleranzen die Schraubendreherklinge mit Bewegungsspiel in dem Schlitz einliegt.

In den Fig. 1 - 6, betreffend die erste Ausführungsform, ist mit der Ziffer 1 als Ganzes ein Schlitz-Schraubendreher bezeichnet. Dieser besitzt einen "Kraftform-Griff" 2 mit von diesem ausgehender Klinge 3. Die Schraubendreherschneide 4, die sich am freien Ende der Klinge 3 befindet, eignet sich für Schlitzschrauben.

Im einzelnen ist der Klingenschaft 5 im Querschnitt sechskantförmig gestaltet und im Bereich der Schraubendreherschneide 4 beidseitig abgeflacht. Hierdurch entstehen zwei konisch zulaufende Seitenflächen 6, die über etwa dreieckförmige Aussparungen 7 ein parallel gestaltetes Arbeitsende 8 formen.

Jede Breitseitenfläche 9 des Arbeitsendes 7 ist ballig gestaltet. Die Balligkeit an jeder Breitseitenfläche 9 setzt sich zusammen aus zwei aneinander anschließenden Konvexbögen 10. Jeder Konvexbogen 10 beginnt an der Eckkante 11 der Querseitenfläche 12 des Arbeitsendes 8 und endet etwa auf der Quermittelebene A-A der Klinge. Auf diese Weise treffen sich die beiden einer Breitseitenfläche zugehörigen Konvexbögen 10 auf der Quermittelebene A-A in einem stumpfwinkligen Zwickel Z mit einem Zwickelwinkel Alpha, der nahe unterhalb von 180° liegt, vgl. Fig. 5.

Die Zentren M der Konvexbögen 10 liegen seitenversetzt zur Klingen-Quermittelebene A-A. Jedes Zentrum M befindet sich auf der Mittelsenkrechten B der Geraden C, welche die Eckkante 11 mit dem Schnittpunkt 13 der Klingenquermittelebene A-A mit der Breitseitenfläche 9 verbindet. Auf diese Weise stellen die vier Geraden C einen Rhombus dar, dessen Spitzen zufolge der Querseitenflächen 12 abgeflacht sind. Überhöht sind die Rhombusflächen bzw. die Geraden C durch die Konvexbögen 10.

Aus Fig. 6 geht hervor, daß die Konvexflächen 10 mit einer Diamant-Partikelbeschichtung 14 ausgestattet sind. Diese erhält man dadurch, daß einem Galvanisierungsbad, in welches das Arbeitsende 8 eintaucht, ein Diamantpulver mit einer Korngröße von etwa 15µm beigeben wird. Die vorstehenden Partikelspitzen 15 führen demzufolge zu einer Rauhheit der Oberfläche der Konvexbögen.

Zum Ein- bzw. Herausdrehen einer am Schraubenkopf 16 mit einem Schlitz 17 versehenen Schraube 18 taucht das Arbeitsende 8 in den Schlitz 17 der Schraube 18 ein. Damit dieser Vorgang stattfinden kann, ist die Schlitzbreite y gemäß bestehender Normen gleich bzw. etwas größer als die maximale Dicke d des Arbeitsendes, in Querrichtung gesehen. Wird nun gemäß Fig. 3 der Schraubendreher 1 Uhrzeigerrichtung gedreht, führt dieses dazu, daß ausgehend von einer linienförmigen Anlage zweier sich diametral gegenüberliegender Konvexbögen 10 diese unter Berücksichtigung einer gewissen elastischen Verformbarkeit des Schraubenkopfes 16 in eine sich immer weiter vergrößernde flächige Anlage zu den Schlitzwandungen 17' treten. Die entsprechenden beiden sich diagonal gegenüberliegenden Konvexbögen 10 rollen sich sozusagen in das Material des Schraubenkopfes bzw. in die Schlitzwandung 17' hinein, wobei einhergehend die Spitzen 15 der Partikelchen sich in das Material eingraben und einem Herausgleiten des Arbeitsendes 8 aus dem Schraubenschlitz 17 entgegenwirken. Auf diese Weise lassen sich im Verhältnis des Arbeitsendes 8 zur Schraube 18 optimale Kräfte übertragen, so daß sowohl ein festes Anziehen der Schraube als auch ein Lösen derselben stets gewährleistet ist.

Der Radius R der Konvexbögen 10 ist kleiner als der Radius eines die ganze Breitseitenfläche des Arbeitsendes überspannenden Konvexbogens gemäß Stand der Technik.

Gemäß der zweiten Ausführungsform, dargestellt in den Fig. 7 und 8, ist die Klinge mit der Ziffer 19 bezeichnet. Deren Arbeitsende 20 ist so gestaltet, daß die jeweils auf einer Klingen-Breitseitenfläche angeordneten Konvexbögen 21 durch ein zwischen ihnen liegendes Tal 22 untereinander verbunden sind. Wie aus den Fig. 7 und 8 ersichtlich ist, besitzt das Tal 22 eine größere Länge als diejenige eines Konvexbogens 21. Beim Ausführungsbeispiel weist das Tal ungefähr eine sechsfache Länge eines Konvexbogens 21 auf. Gegenüber der ersten Ausführungsform liegen die Zentren M1 der Konvexbögen 21 noch weiter entfernt von der Quermittelebene A-A. Sie erstrecken sich jedoch noch im Bereich zwischen den Querseitenflächen 23 des Arbeitsendes 20. Aufgrund dessen liegen die Konvexbögen-Krümmungsscheitel 24 auch mit Abstand zu den Querseitenflächen 23. Das bedeutet, daß jeder Konvexbogen 21 jenseits des Konvexbogen-Krümmungsscheitels 24 in Richtung der Querseitenfläche 23 abfällt und dort eine Eckkante 25 mit dieser bildet.

Zwecks Vermeidung einer Kerbwirkung läuft das mittenseitige Ende jedes Konvexbogens 21 über einen Konkavbogen 26 in den ebenflächigen Grund des Tales 22 ein. Die Breite f des Querschnittes der Klinge 19 im Bereich des Tales 22 ist etwa 8% kleiner als die Breite e im Bereich der Konvexbögen-Krümmungsscheitel 24.

Aus Fig. 7 geht hervor, daß die Schlitzbreite y des Schraubenkopfes 16 etwa der Breite e im Bereich der Konvexbogen-Krümmungsscheitel 24 entspricht. Bei einer Drehung der Schraubendreherklinge 19 um deren Längsachse findet im Gegensatz zur ersten Ausführungsform weiter außerhalb der Längsachse die flächige Anlage zwischen Konvexbögen 21 und Schlitzwandungen 17' statt, so daß hier noch eine verbesserte Drehmomentübertragung erzielt wird.

Selbst wenn zufolge größerer Toleranzen zwischen Arbeitsende 20 und Schlitz 17 ein Spiel auftreten sollte, wie es in Fig. 8 veranschaulicht ist, findet bei einer Drehmitnahme eine teilweise flächige Anlage zwischen Konvexbögen 21 und Schlitzwandungen 17' statt, die mit größer werdendem Drehmoment aufgrund der elastischen Verformbarkeit des Schraubenkopfes 16 größer wird.

## Patentansprüche

1. Schlitz-Schraubendreher mit ballig gestalteten Breitseitenflächen der Klinge (3,19) am Arbeitsende (8,20), wobei jede Breitseitenfläche von zwei Konvexbögen (10,21) ausgebildet ist, deren Krümmungsscheitel symmetrisch beidersseits der Quermittelebene (A-A) der Klinge (3,19) und im Bereich zwischen den Querseitenflächen (12,23) des Arbeitsendes (20) liegen, so daß sich die Dicke (d) des Arbeitsendes jenseits des Konvexbogenkrümmungsscheitels in Richtung der Querseitenfläche (12,23) verringert, dadurch gekennzeichnet, daß die Konvexbogen-Krümmungsscheitel aufweisende Bereiche des Arbeitsendes (8,20) eine höhere Dicke aufweisen als der Bereich der Quermittelebene (A-A).

2. Schlitz-Schraubendreher nach Anspruch 1, dadurch gekennzeichnet, daß die Zentren (M,M1) der Konvexbögen (10,21) seitenversetzt liegen zur Klingen-Quermittelebene (A-A).

3. Schlitz-Schraubendreher nach Anspruch 1 oder 2, dadurch gekennzeichnet, daß die Schraubendreherschneide (4) abgeflacht ist mit konisch zulaufenden Seitenflächen (6), die über etwa dreieckförmige Aussparungen (7) ein parallel gestaltetes Arbeitsende (8) formen mit an dessen Breitseitenflächen (9) vorgesehenen Konvexbögen (10).

4. Schlitz-Schraubendreher nach einem oder mehreren der vorhergehenden Ansprüche, dadurch gekennzeichnet, daß die Flächen der Konvexbögen (10,12) mit einer Diamant-Partikelbeschichtung ausgestattet sind.

5. Schlitz-Schraubendreher nach einem oder mehreren der vorhergehenden Ansprüche, dadurch gekennzeichnet, daß die jeweils auf einer Klingenbreitseite angeordneten Konvexbögen (21) durch ein zwischen ihnen liegendes Tal (22) verbunden sind, welches eine größere Länge als diejenige eines Konvexbogens (21) besitzt.

6. Schlitz-Schraubendreher nach einem oder mehreren der vorhergehenden Ansprüche, dadurch gekennzeichnet, daß das Tal (22) eine mehrfache Länge eines Konvexbogens (21) besitzt.

7. Schlitz-Schraubendreher nach einem oder mehreren der vorhergehenden Ansprüche, dadurch gekennzeichnet, daß das mittenseitige Ende des Konvexbogens (21) über einen Konkavbogen (26) tangential in den ebenflächigen Grund des Tales (22) einläuft.

8. Schlitz-Schraubendreher nach einem oder mehreren der vorhergehenden Ansprüche, dadurch gekennzeichnet, daß die Breite (f) des Querschnittes der Klinge (19) im Bereich des Tales (22) oder des Zwickels etwa 8 % kleiner ist als im Bereich der Konvexbogen-Krümmungsscheitel (24).

## Claims

1. Slotted screw driver with cambered broadside faces of the blade (3, 19) at the working end (8, 20), wherein each broadside face is formed by two convex curves (10, 21) of which the crown of curvature is located symmetrically on both sides of the transverse centre plane (A-A) of the blade (3, 19) and in the region between the transverse side faces (12, 23) of the working end (20), so that the thickness (d) of the working end beyond the crown of the convex curve decreases in the direction of the transverse side face (12, 23), characterised in that the regions of the working end (8, 20) comprising crowns of convex curves have a greater thickness than the region of the transverse centre plane (A-A).

2. Slotted screw driver according to claim 1, characterised in that the centres (M, M1) of the convex curves (10, 21) are laterally offset from the transverse centre plane (A-A) of the blade.

3. Slotted screw driver according to claim 1 or 2, characterised in that the screw driver point (4) is flattened with conically tapering side faces (6) which, by means of more or less triangular recesses (7), form a parallel-shaped working end (8) with convex curves (10) provided on the broadside faces (9) thereof.

4. Slotted screw driver according to one or more of the preceding claims, characterised in that the faces of the convex curves (10, 12) are provided with a diamond particle coating.

5. Slotted screw driver according to one or more of the preceding claims, characterised in that the convex curves (21) arranged in each case on a broadside of the blade are connected by a valley (22) which is located between them and which has a greater length than that of a convex curve (21).

6. Slotted screw driver according to one or more of the preceding claims, characterised in that the valley (22) has several times the length of a convex curve (21).

7. Slotted screw driver according to one or more of the preceding claims, characterised in that the centre end of the convex curve (21) runs into the plane bottom of the valley (22) tangentially via a concave curve (26).

8. Slotted screw driver according to one or more of the preceding claims, characterised in that the width (f) of the cross-section of the blade (19) is about 8% less in the region of the valley (22) or wedge than in the region of the crowns (24) of the convex curves.

## Revendications

1. Tournevis pour vis à tête fendue, avec une lame (3, 19) présentant des faces latérales bombées à l'extrémité de travail ou d'action (8, 20), chaque face latérale large étant constituée par deux arcs convexes (10, 21), dont les sommets de courbure sont situés symétriquement des deux côtés du plan médian transversal (A-A) de la lame (3, 19) et dans la zone se trouvant entre les faces latérales transversales (12, 23) de l'extrémité de travail (20), de sorte que l'épaisseur (d) de l'extrémité de travail, au delà du sommet de courbure de l'arc convexe, va en diminuant dans la direction de la face latérale transversale (12, 23), caractérisé en ce que les zones, présentant des sommets de courbure d'arcs convexes, de l'extrémité de travail (8, 20) ont une épaisseur supérieure à l'épaisseur de la zone du plan médian transversal (A-A).

2. Tournevis pour vis à tête fendue selon la revendication 1, caractérisé en ce que les centres (M, M1) des arcs convexes (10, 21) sont décalés latéralement par rapport au plan médian transversal de lame (A-A).

3. Tournevis pour vis à tête fendue selon la revendication 1 ou 2, caractérisé en ce que le tranchant (4) du tournevis est aplati et comporte des faces latérales (6) s'effilant de façon conique, formant, par l'intermédiaire d'évidements (7) à peu près triangulaires, une extrémité de travail (8) à configuration parallèle avec des arcs convexes (10) prévus sur ses faces latérales larges (9).

4. Tournevis pour vis à tête fendue selon l'une ou plusieurs des revendications précédentes, caractérisé en ce que les faces des arcs convexes (10, 12) sont dotées d'un revêtement particulaire en diamant.

5. Tournevis pour vis à tête fendue selon l'une ou plusieurs des revendications précédentes, caractérisé en ce que les arcs convexes (21) disposés chacun sur une face large de lame sont reliés par une vallée (22), située entre eux et ayant une longueur supérieure à celle d'un arc convexe (21).

6. Tournevis pour vis à tête fendue selon l'une ou plusieurs des revendications précédentes, caractérisé en ce que la vallée (22) a une longueur qui est un multiple de celle d'un arc convexe (21).

7. Tournevis pour vis à tête fendue selon l'une ou plusieurs des revendications précédentes, caractérisé en ce que l'extrémité, située côté médian, de l'arc convexe (21) se transforme tangentiellement en le fond à surface plane, par l'intermédiaire d'un arc concave (26).

8. Tournevis pour vis à tête fendue selon l'une ou plusieurs des revendications précédentes, caractérisé en ce que la largeur (f) de la section transversale de la lame (19) dans la zone de la vallée (22) ou du coin est d'à peu près 8 % plus petite que celle dans la zone du sommet de courbure d'arc convexe (24).
